# EUROPÄISCHE PATENTSCHRIFT

(11) **EP 1 208 791 B1**
(45) Veröffentlichungstag und Bekanntmachung des Hinweises auf die Patenterteilung: **27.07.2005**
(21) Anmeldenummer: 01122916.8
(22) Anmeldetag: 25.09.2001
(51) Int. Cl.: A47L 15/50

(54) **Vorrichtung zur Höhenverstellung der oberen Geschirrkörbe von Spülmaschinen**
Device for the adjustment in height of the upper rack of a dishwasher
Dispositif pour changer de position en hauteur un panier supérieur de lave vaisselle dans une machine à laver vaiselle

(30) Priorität: 20.11.2000 DE 20019706 U
(43) Veröffentlichungstag der Anmeldung: 29.05.2002
(73) Patentinhaber: Hachtel, Steffen, 73650 Winterbach (DE)
(72) Erfinder: Hachtel, Steffen, 73650 Winterbach (DE)
(74) Vertreter: Möbus, Daniela, Dr.-Ing.

(56) Entgegenhaltungen:
- EP-A- 0 788 763
- DE-A- 19 805 587
- US-A- 5 595 200
- US-A- 5 787 911

## Beschreibung

Die Erfindung betrifft eine Vorrichtung zur Höhenverstellung der oberen Geschirrkörbe von Spülmaschinen mit einer am Geschirrkorb befestigbaren Korbplatte und einer mit dieser zusammenwirkenden, mit der Auszugsschiene des Geschirrkorbs in Eingriff bringbaren Rollenplatte, wobei eine der Platten mindestens eine Schaltkulisse und die andere Platte mindestens einen in der mindestens einen Kulisse bewegbaren Führungskörper aufweist, sodass durch eine Vertikalbewegung des Geschirrkorbs ein Absenken und Anheben des Geschirrkorbs möglich ist, wobei die mit mindestens einer Schaltkulisse versehene Platte aus einem thermoplastischen Kunststoff gefertigt ist.

Durch die Form der mindestens einen Schaltkulisse ist es möglich, den oder die Führungskörper in zwei Endpositionen zu bringen, in denen der Geschirrkorb entweder seine obere Position oder seine untere Position einnimmt. Mit einer solchen Verstellvorrichtung ist beispielsweise ein Absenken des Geschirrkorbs um 35 mm durch eine einhändige, vertikale Bewegung des Geschirrkorbs möglich.

Es hat sich allerdings herausgestellt, dass die kinematische Funktion der Höhenverstellvorrichtung bei voll beladenen Geschirrkörben mit einem Geschirrgewicht bis 10 kg sowie bei einer Betätigung unmittelbar nach dem Spülen bei Temperaturen bis zu 70 °C nicht mehr gewährleistet ist. Die Höhenverstellvorrichtung ist am hinteren Korbende befestigt, sodass die Führungsbahnen an der Kulisse eine entsprechend hohe Flächenpressung aufnehmen müssen, die sich aufgrund der Drehmomente durch die Gewichtsverteilung im Korb in Verbindung mit den Hebelarmen ergibt. Unter extremen Gewichts- und/oder Temperaturbedingungen kann es dadurch zu einem gegenseitigen Verklemmen der beiden Platten kommen.

Aus der EP 0 788 763 A2 ist eine Spülmaschine mit höhenverstellbaren Geschirrkörben bekannt geworden. Rollen, die den Seitenwände des Korbes zugeordnet sind, wirken mit Führungen zusammen, die den Seitenwänden einer Wanne zugeordnet sind. Es sind Mittel vorgesehen, um die Höhe des Korbes innerhalb der Wanne einzustellen.

In der DE 198 05 587 A1 sind transparente thermoplastische Formmassen auf Basis von Styrol/Diphenylethylen-Copolymeren beschrieben. Weiterhin sind Füllstoffe in Form von Glasfasern, Kunststofffasern oder Aramidfasern beschrieben.

Aus der US 5,595,200 ist ein Spülmaschinenkorb bekannt geworden, der entlang horizontaler Führungen verschiebbar ist. Der Korb kann in einer oberen oder unteren Position positioniert werden. Dieses Dokument bildet dem Oberbegriff des unabhängigen Anspruchs.

Der vorliegenden Erfindung liegt die Aufgabe zugrunde, die bekannte Höhenverstellvorrichtung so weiterzubilden, dass eine einwandfreie Funktion der Verstellvorrichtung in allen Betriebsfällen gewährleistet ist.

Die Aufgabe wird mit einer Vorrichtung der eingangs genannten Art erfindungsgemäß dadurch gelöst, dass die mit der mindestens einen Schaltkulisse versehene Platte aus einem mit einem Füllstoff verstärkten thermoplastischen Kunststoff gefertigt ist und die Platte mit dem mindestens einen Führungskörper aus einem flexiblen Kunststoffmaterial gefertigt ist, sodass ein Verklipsen der beiden Platten möglich ist. Auch bei hohen Flächenpressungen kommt es hier nicht zu Verformungen des Kunststoffs, sodass auch keine Verkantungen der beiden Platten miteinander auftreten können.

Bei der Platte mit dem mindestens einen Führungskörper können vorzugsweise mindestens der oder die Führungskörper aus einem Kunststoff mit guten Gleiteigenschaften gefertigt sein. Dadurch lässt sich ein günstiges Gleitverhalten der beiden Platten zueinander erzielen. Dabei ist darauf zu achten, dass sowohl das Material für die Korbplatte als auch das Material für die Rollenplatte eine ausreichende thermische Alterungsbeständigkeit, Beständigkeit gegen Chemikalien und Spülmittel sowie eine Hydrolysebeständigkeit für Temperaturen von bis zu 80 °C aufweisen.

Als besonders geeigneter Werkstoff für die Platte mit der mindestens einen Schaltkulisse hat sich glasfaserverstärktes Polyamid mit einem Füllstoffgrad von 5 - 60 Gewichtsprozenten bewährt. Als ausgezeichnete Werkstoffkombination der beiden Platten mindestens im Bereich der mindestens einen Schaltkulisse und der Führungskörper hat sich für die Platte mit der mindestens einen Schaltkulisse PA6 mit einer Verstärkung mit 25 - 30 % Glasfaser und für die Platte mit dem mindestens einen Führungskörper unverstärktes POM erwiesen. Damit weist die Platte mit der Schaltkulisse eine höhere Steifheit und Oberflächenhärte als die andere Platte auf. Beide Werkstoffe zeichnen sich außerdem durch eine ausreichende Chemikaliensowie Hydrolyse- und Temperaturbeständigkeit aus. Durch die Flexibilität des POM als Werkstoff ist auch ein Verklipsen der beiden Platten miteinander möglich.

Um das gegenseitige Gleitverhalten der beiden Platten zusätzlich zu verbessern, kann neben den Füllstoffen auch ein Gleitmittelzusatz im Werkstoff für die Platte mit der mindestens einen Schaltkulisse enthalten sein. Auch dem Material für die Platte mit dem mindestens einen Führungskörper kann ein Gleitmittel zugesetzt werden. Der Zusatz solcher Gleitmittel gewährleistet ein günstiges Gleitverhalten auch bei kompliziert geformten Schaltkulissen und/oder großen Anlageflächen zwischen den Führungskörpern und den Schaltkulissen.

Bei einer bevorzugten Ausführungsform ist die Platte mit der mindestens einen Schaltkulisse die Korbplatte und die Platte mit dem mindestens einen Führungskörper die gegenüber der Korbplatte bewegliche Rollenplatte.

Nachfolgend wird ein bevorzugtes Ausführungsheispiel einer erfindungsgemäßen Höhenverstellvorrichtung anhand der Zeichnung näher beschrieben.

Es zeigen:
- Fig. 1: eine perspektivische Ansicht einer Rollenplatte einer erfindungsgemäßen Höhenverstellung;
- Fig. 2: eine perspektivische Ansicht einer Korbplatte einer erfindungsgemäßen Höhenverstellung;
- Fig. 3a - 3e: eine Draufsicht auf die Rollenplatte aus Fig. 1 und die Korbplatte aus Fig. 2 in unterschiedlichen Relativstellungen zueinander.

Fig. 1 zeigt eine Rollenplatte 10, die mit der in Fig. 2 gezeigten Korbplatte 20 zusammenwirkt und gemeinsam mit dieser eine Höhenverstelleinrichtung für einen oberen Geschirrkorb einer Spülmaschine, der hier nicht näher dargestellt ist, bildet. Die Rollenplatte 10 weist zwei Befestigungen 11 für Laufrollen auf, mit denen die Platte in die Auszugsschiene zu dem Geschirrkorb einführbar ist. Außerdem sind Schnappelemente 12 an der Rollenplatte 10 vorgesehen, mit deren Hilfe die Rollenplatte 10 in Führungsdurchhrüchen 21 der Korbplatte 20 geführt wird (Fig. 2). Gleichzeitig dienen die Schnappelemente 12 der Befestigung der Rollenplatte 10 an der Korbplatte 20. Es sind außerdem Kulissensteine 13 an der Rollenplatte 10 vorgesehen, die ebenfalls der Führung der Rollenplatte 10 an der Korbplatte 20 in den Führungsdurchbrüchen 21 dienen. Diese Kulissensteine 13 nehmen vor allem die Drehmomente bei einer Verstellung des Geschirrkorbs auf. Außerdem ist in einem zentralen Bereich der Rollenplatte 10 ein Verankerungselement 15 für einen Riegel 14 (Fig. 3) als Führungskörper angeordnet, der in einer Schaltkulisse 22 in der Korbplatte 20 bewegbar ist. Dieser Riegel 14 ermöglicht eine Feststellung der Rollenplatte 10 relativ zur Korbplatte 20 in zwei Endpositionen, wie später in Bezug auf Fig. 3 näher erläutert wird.

Die Korbplatte 20 gemäß Fig. 2 wird mittels Schnappelementen 23 am Geschirrkorb befestigt und ist damit mit diesem fest verbunden.

Fig. 3 verdeutlicht nun die Verstellung der Rollenplatte 10 gegenüber der Korbplatte 20, wobei Fig. 3a die oberen Endstellung der Rollenplatte 10 zeigt. Fig. 3b und Fig. 3c zeigen die beiden Platten 10 und 20 in Zwischenstellungen, während die Fig. 3d und Fig. 3e die Platten 10 und 20 in der unteren Rndposition zeigen. Während der Verstellung bewegt sich der Riegel 14 in der Schaltkulisse 22 der Korbplatte 20. Die Verstellung wird dabei einfach durch eine Vertikalbewegung am Geschirrkorb ausgelöst, durch den auch die Korbplatte 20 mitbewegt wird. Da die Rollenplatte 10 in den Auszugsschienen des Geschirrkorbs geführt ist, ergibt sich durch eine Relativverstellung der Korbplatte 20 zur Rollenplatte 10 auch eine Relativverstellung des Geschirrkorbs zur Auszugsschiene und damit eine unterschiedliche Höhenposition in der Geschirrspülmaschine. Während der Vertikalbewegung der beiden Platten 10 und 20 bewegen sich nicht nur der Riegel 14 in der Schaltkulisse 22, sondern auch die Kulissensteine 13 und Schnappelemente 12 in den Führungsdurchbrüchen 21 der Korbplatte 20. Bei einem voll beladenen Geschirrkorb können dabei die Flächenpressungen zwischen den Schnappelementen 1.2 und den Kulissensteinen 13 einerseits sowie den Führungsdurchbrüchen 21 andererseits sehr hoch sein. Um dennoch eine einwandfreie Funktion der Höhenverstelleinrichtung zu gewährleisten, besteht die Korbplatte 20 aus einem glasfaser- oder mineralverstärkten Kunststoff. Die Rollenplatte 10 kann aus einem unverstärkten Material, beispielsweise POM gefertigt sein. Für beide Platten 10 und 20 lassen sich auch Materialien mit einem Gleitmittelzusatz verwenden, sodass die Verstellung des Geschirrkorbes noch müheloser wird. Selbstverständlich könnten die Platten auch nur im Bereich der gegenseitigen Berührung aus den tribologisch aufeinander abgestimmten Materialien ausgeführt und ansonsten aus einem günstigeren Kunststoff wie Polyamid gefertigt sein. Für die Fertigung der Platten ist es jedoch preisgünstiger, für die gesamten Platten jeweils ein einheitliches Material zu verwenden.

## Patentansprüche

1. Vorrichtung zur Höhenverstellung der oberen Geschirrkörbe von Spülmaschinen mit einer am Geschirrkorb befestigbaren Korbplatte (20) und einer mit dieser zusammenwirkenden, mit der Auszugsschiene des Geschirrkorbs in Eingriff bringbaren Rollenplatte (10), wobei eine der Platten (10, 20) mindestens eine Schaltkulisse (22) und die andere Platte (10, 20) mindestens einen in der mindestens einen Kulisse (22) bewegbaren Führungskörper (14) aufweist, sodass durch eine Vertikalbewegung des Geschirrkorbs ein Absenken und Anheben des Geschirrkorbs möglich ist, wobei die mit mindestens einer Schaltkulisse (22) versehene Platte (20) aus einem thermoplastischen Kunststoff gefertigt ist, **dadurch gekennzeichnet, dass** der thermoplastische Kunststoff mit einem Füllstoff verstärkt ist und die Platte (10) mit dem mindestens einen Führungskörper (12, 13, 14) aus einem flexiblen Kunststoffmaterial gefertigt ist, sodass ein Verklipsen der beiden Platten (10, 20) möglich ist.

2. Vorrichtung nach Anspruach 1, **dadurch gekennzeichnet, dass** bei der Platte (10) mit dem oder den Führungskörpern (14) mindestens der oder die Führungskörper (12, 13, 14) aus einem Kunststoff mit guten Gleiteigenschaften gefertigt ist.

3. Vorrichtung nach einem der Ansprüche 1 bis 2, **dadurch gekennzeichnet, dass** die Platte (20) mit der mindestens einen Schaltkulisse (22) mindestens bereichsweise aus glasfaserverstärktem Polyamid mit einem Füllstoffgrad von 5 - 60 Gewichtsprozenten gefertigt ist.

4. Vorrichtung nach Anspruch 3, **dadurch gekennzeichnet, dass** die Platte (20) mit der mindestens einen Schaltkulisse (22) aus PA6 mit einer Verstärkung mit 25 - 30 % Glasfasern und die Platte (10) mit dem mindestens einen Führungskörper (12, 13, 14) aus verstärktem POM gefertigt ist.

5. Vorrichtung nach einem der Ansprüche 1 bis 4, **dadurch gekennzeichnet, dass** neben den Füllstoffen ein Gleitmittelzusatz im Werkstoff für die Platte (20) mit der mindestens einen Schaltkulisse (22) enthalten ist.

6. Vorrichtung nach einem der Ansprüche 1 bis 5, **dadurch gekennzeichnet, dass** dem Material für die Platte (10) mit dem mindestens einen Führungskörper (12, 13, 14) ein Gleitmittel zugesetzt ist.

7. Vorrichtung nach einem der Ansprüche 1 bis 6, **dadurch gekennzeichnet, dass** die Platte (20) mit der mindestens einen Schaltkulisse (22) die Korbplatte und die Platte (10) mit dem mindestens einen Führungskörper (12, 13, 14) die Rollenplatte ist.

## Claims

1. Height-adjustment device for the upper racks of dish-washing machines with a rack plate (20) attachable to the rack and a roller plate (10) cooperating therewith and engageable with the drawer rail of the rack, one of the plates (10, 20) having at least one shift gate (22) and the other plate (10, 20) having at least one guide body (14) movable in the at least one gate (22) so that the rack can be raised and lowered by a vertical movement of the rack, the plate (20) provided with at least one shift gate (22) being made of thermoplastic plastic material, **characterized in that** the thermoplastic plastic material is reinforced with a filler material and the plate (10) with the at least one guide body (12, 13, 14) is made of a flexible plastic material so that the two plates (10, 20) can be clipped together.

2. Device according to Claim 1, **characterized in that**, of the plate (10) with the guide body or bodies (14), at least the guide body or bodies (12, 13, 14) is (or are) made of a plastic material with good anti-frictional properties.

3. Device according to Claim 1 or Claim 2, **characterized in that** the plate (20) with the at least one shift gate (22) is at least partially made of glass fibre reinforced polyamide with a filler content of 5 - 60 per cent by weight.

4. Device according to Claim 3, **characterized in that** the plate (20) with the at least one shift gate (22) is made of PA6 with a 25 - 30 % glass fibre reinforcement, and the plate (10) with the at least one guide body (12, 13, 14) is made of reinforced POM.

5. Device according to any one of Claims 1 to 4, **characterized in that** a slip additive is included in the material for the plate (20) with the at least one shift gate (22) in addition to the filler materials.

6. Device according to any one of Claims 1 to 5, **characterized in that** a slip additive is added to the material for the plate (10) with the at least one guide body (12, 13, 14).

7. Device according to any one of Claims 1 to 6, **characterized in that** the plate (20) with the at least one shift gate (22) is the rack plate, and the plate (10) with the at least one guide body (12, 13, 14) is the roller plate.

## Revendications

1. Dispositif pour changer la position en hauteur du panier à vaisselle supérieur d'un lave-vaisselle, comportant une plaque de panier (20) pouvant être fixée sur le panier à vaisselle et une plaque de galets (10) coopérant avec celle-ci et pouvant être amenée en prise avec le rail d'extraction du panier à vaisselle, l'une des plaques (10, 20) comportant au moins une coulisse de commande (22) et l'autre plaque (10, 20) au moins un corps de guidage (14) déplaçable dans la au moins une coulisse (22), ce qui fait que par un mouvement vertical du panier à vaisselle un abaissement et relèvement du panier à vaisselle est possible, la plaque (20), pourvue d'au moins une coulisse de commande (22), étant fabriquée dans une matière thermoplastique, **caractérisé en ce que** la matière thermoplastique est renforcée avec une matière de charge et la plaque (10) avec le au moins un corps de guidage (12, 13, 14) est fabriquée dans une matière plastique flexible, ce qui fait qu'un clipsage des deux plaques (10, 20) est possible.

2. Dispositif selon la revendication 1, **caractérisé en ce que** pour la plaque (10) avec le ou les corps de guidage (14), au moins le ou les corps de guidage (12, 13, 14) sont fabriqués dans une matière plastique présentant de bonnes propriétés de glissement.

3. Dispositif selon l'une des revendications 1 à 2, **caractérisé en ce que** la plaque (20) avec la au moins une coulisse de commande (22) est fabriquée au moins par endroits dans un polyamide renforcé avec des fibres de verre, avec un degré de matière de charge de cinq à soixante pour cent en poids.

4. Dispositif selon la revendication 3, **caractérisé en ce que** la plaque (20) avec la au moins une coulisse de commande (22) est fabriquée en PA6 avec un renfort de 25 à 30 % de fibres de verre et la plaque (10) avec le au moins un corps de guidage (12, 13, 14) est fabriquée dans un POM renforcé.

5. Dispositif selon l'une des revendications 1 à 4, **caractérisé en ce qu'**outre les matières de charge le matériau de la plaque (20) avec la au moins une coulisse de commande (22) contient un ajout de lubrifiant.

6. Dispositif selon l'une des revendications 1 à 5, **caractérisé en ce qu'**au matériau de la plaque (10) avec le au moins un corps de guidage (12, 13, 14) est ajouté un lubrifiant.

7. Dispositif selon l'une des revendications 1 à 6, **caractérisé en ce que** la plaque (20) avec la au moins une coulisse de commande (22) est la plaque de panier et la plaque (10) avec le au moins un corps de guidage (12, 13, 14) est la plaque de galets.
